# EUROPÄISCHE PATENTSCHRIFT

(11) **EP 1 737 334 B1**
(45) Veröffentlichungstag und Bekanntmachung des Hinweises auf die Patenterteilung: **12.09.2012**
(21) Anmeldenummer: 04804638.7
(22) Anmeldetag: 01.12.2004
(51) Int. Cl.: A47L 15/48

(54) **SPÜLVERFAHREN EINER GESCHIRRSPÜLMASCHINE, SOWIE GESCHIRRSPÜLMASCHINE**
RINSING METHOD OF A DISHWASHER, AND DISHWASHER
METHODE DE LAVAGE D'UNE LAVE VAISELLE, ET LAVE VAISELLE

(30) Priorität: 04.12.2003 DE 10356786
(43) Veröffentlichungstag der Anmeldung: 03.01.2007
(73) Patentinhaber: BSH Bosch und Siemens Hausgeräte GmbH, 81739 München (DE)
(72) Erfinder: CLASSEN, Egbert, 86637 Wertingen (DE); MÜLLER, Bernd, 97816 Lohr am Main (DE)
(86) Internationale Anmeldenummer: PCT/EP2004/053211
(87) Internationale Veröffentlichungsnummer: WO 2005/053502

(56) Entgegenhaltungen:
- EP-A- 0 358 279
- EP-A- 0 777 998
- DE-A1- 3 626 887

## Beschreibung

Die Erfindung betrifft ein Spülverfahren einer Geschirrspülmaschine sowie eine Geschirrspülmaschine.

Zur Trocknung weist z. B. eine Geschirrspülmaschine bekanntlich ein Spülverfahren auf, dessen Programmablauf im allgemeinen aus wenigstens einem Teilprogrammschritt "Vorspülen", einem Teilprogrammschritt "Reinigen", wenigstens einem Teilprogrammschritt "Zwischenspülen", einem Teilprogrammschritt "Klarspülen" und einem Teilprogrammschritt "Trocknen" besteht. Zur Erhöhung des Reinigungseffekts wird dabei die Spülflüssigkeit vor oder während eines Teilprogrammschrittes erwärmt. Die Erwärmung der Spülflüssigkeit erfolgt üblicherweise mittels elektrischer Heizungen im Spüler und/oder durch Zuleitung warmen Wassers aus der Hausinstallation. Zur Trocknung von Spülgut in einer Geschirrspülmaschine sind unterschiedliche Trocknungssysteme bekannt.

Beispielsweise kann das Spülgut z. B. in einer Geschirrspülmaschine durch Eigenwärmetrocknung getrocknet werden, wenn die Spülflüssigkeit im Teilprogrammschritt "Klarspülen" erwärmt wird und somit das heiß klargespülte Spülgut durch den so aufgebauten materialabhängigen Wärmeinhalt des Spülgut während des Teilprogrammschritts "Trocknen" von selbst trocknet. Um diese Eigenwärmetrocknung zu erreichen, wird die Spülflüssigkeit im Teilprogrammschritt "Klarspülen" mit einer gesonderten Heizung auf eine bestimmte Temperatur erwärmt und über in der Geschirrspülmaschine vorhandene Sprüheinrichtungen auf das Spülgut aufgebracht. Durch die relativ hohe Temperatur der Spülflüssigkeit im Teilprogrammschritt "Klarspülen" von üblicherweise von 55 C bis 75 C wird erreicht, dass eine hinreichend große Wärmemenge auf das Spülgut übertragen wird, so dass das am Spülgut anhaftende Restwasser durch die im Spülgut gespeicherte Wärme verdampft. Der Dampf kondensiert an kälteren Flächen oder wird mittels Gebläse aus dem Geschirrspüler ausgetragen.

Bei einer weiteren bekannten Trocknungseinrichtung beispielsweise in einer Geschirrspülmaschine wird eine separate Heizquelle, z. B. ein Heißluftgebläse, im Spülbehälter dazu verwendet, das feuchte Luftgemisch beim Trocknungsvorgang zu erwärmen, damit die Luft im Spülbehälter eine größere Menge an Feuchtigkeit aufnehmen kann.

Ein Nachteil bei den oben beschriebenen Heizungssysteme nach dem beschriebenen Stand der Technik z. B. in Geschirrspülmaschinen besteht darin, dass die Erwärmung der Spülflüssigkeit mit einem relativ hohen Energiebedarf verbunden ist, und die benötigte Wärmeenergie für jede Erwärmungsphase mittels der elektrischen Heizelemente neu erzeugt werden muss. Ebenso haben die bekannten Heizungssysteme den Nachteil, dass die Erwärmung der Spülflüssigkeit im Teilprogrammschritt "Klarspülen" sowie die Vorgänge im Teilprogrammschritt "Trocknen" selbst mit einem hohen Energiebedarf verbunden sind, und die benötigte Wärmeenergie nach dem Trocknungsvorgang verloren geht, weil diese in die Umgebung entweichen. Es sind z. B. Geschirrspülmaschinen bekannt, bei denen die Feuchtluft nach außen abgelassen wird. Dies ist nachteilig, da die umgebenden Küchenmöbel geschädigt werden und das Verfahren eine eventuell unhygienische Luftzufuhr in den Geschirrspüler von außen erfordert.

Des weiteren sind z. B. Geschirrspülmaschinen bekannt, bei denen vor dem Ausleiten die Feuchtluft über Kondensationsflächen geleitet wird, an denen die Feuchtigkeit kondensiert. Dieses Kondenswasser wird entweder in den Spülbehälter oder in spezielle Auffangbehälter geleitet.

Aus der DE 30 21 746 A1 ist z. B. ein Verfahren zum Betreiben einer Geschirrspülmaschine bekannt, bei dem ein wärmeleitend mit dem Spülbehälter verbundener Wärmetauscher während eines Teilprogrammschrittes "Trocknen" mit kaltem Frischwasser gespeist wird. Dadurch wird eine Kondensationsfläche auf der Innenseite des Spülbehälters erzeugt, an der die Feuchtigkeit kondensiert und das entstehende Kondenswasser im Spülbehälter verbleibt. Da der Temperaturunterschied zwischen der Feuchtluft und dem eingefüllten Frischwasser relativ gering ist und die Frischwassermenge sich stetig erwärmt, ergibt sich der Nachteil, dass die Kondensation der Feuchtluft lange dauert, die Kondensationsleistung stetig geringer wird und die Dauer des Teilprogrammschrittes "Trocknen" lang ist, bei mäßigem Trocknungsergebnis. Mit der Dauer des Trocknungsvorganges werden durch die feuchtwarme Umgebung die stets vorhandenen Keime auf dem Spülgut zum schnellen Wachstum angeregt.

Die EP 0 777 998 A1 beschreibt als Haushaltsgerät einen Wäschetrockner, bei dem feuchte Luft aus dem Behandlungsraum zur Wäschetrocknung über eine Vorrichtung aus einem Adsorber und einem Flüssigkeitsreservoir geleitet wird, wobei das Flüssigkeitsreservoir bei Adsorption abkühlt und als Kondensationsfläche für die feuchte Luft aus dem Behandlungsraum dient. Bei Desorption wird die Luft jedoch über Ventile in eine Bypassleitung geführt und dabei von dem Adsorber/Desorber ferngehalten. Der konstruktive und steuerungstechnische Aufwand hierfür ist hoch, so dass die Effizienz beeinträchtigt ist.

Aufgabe der vorliegenden Erfindung ist es daher, ein Spülverfahren einer Geschirrspülmaschine bereitzustellen, bei dessen Programmablauf es möglich ist, unter wirtschaftlichen Gesichtspunkten das im Behandlungsraum einer Geschirrspülmaschine befindliche Behandlungsgut effektiv und effizient zu trocknen, und somit den Energieaufwand trotz sehr guter Trocknungsleistung so gering wie möglich zu halten.

Diese Aufgabe wird durch das erfindungsgemäße Verfahren mit den Merkmalen gemäß Anspruch 1 sowie durch die erfindungsgemäße Geschirrspülmaschine gemäß Anspruch 9 gelöst. Vorteilhafte Weiterbildungen der vorliegenden Erfindung sind in den Unteransprüchen gekennzeichnet.

Der Programmablauf des erfindungsgemäßen Spülverfahrens weist in einem Teilprogrammschritt-"Trocknen" die folgenden Schritte auf: Ein Medium in einem Behälter verdampft und/oder sublimiert, wodurch sich das Medium abkühlt; der im Behälter erzeugte Mediumdampf von reversibel dehydrierbarem Material wird in einem Sorber aufgenommen, wodurch das reversibel dehydrierbare Material erwärmt wird; luft wird aus einem Behandlungsraum zum abgekühltem Medium geleitet, wodurch die Luft abkühlt, um die Luft durch Kondensation der enthaltenen Feuchtigkeit zu entfeuchten; die abgekühlte und entfeuchtete Luft wird am reversibel dehydrierbaren Material erwärmt und wieder zurück in den Behandlungsraum geleitet. Während eines Teilprogrammschrittes, insbesondere "Reinigen" oder "Vorspülen", mit zu erwärmendem Behandlungsgut, insbesondere Geschirr, und/oder Behandlungsflüssigkeit wird das reversibel dehydrierbare Material des Sorbers zur Desorption erwärmt. Der aus der Desorption des reversibel dehydrierbaren Materials freigesetzte Mediumdampf im Behälter kondensiert, wodurch sich das Medium erwärmt. Während des Erwärmens des reversibel dehydrierbaren Materials zur Desorption wird Luft aus dem Behandlungsraum der Geschirrspülmaschine zum erwärmten reversibel dehydrierbaren Material und wieder zurück in den Behandlungsraum geleitet, wodurch sich die Luft erwärmt. Damit kann die zur Desorption des reversibel dehydrierbaren Materials eingesetzte Wärmeenergie erfindungsgemäß wenigstens teilweise zur Erwärmung des im Behandlungsraum befindlichen Behandlungsgutes, insbesondere Geschirr, und/oder der Behandlungsflüssigkeit, bevorzugt Spülflotte, eingesetzt werden.

Vorzugsweise ist das Medium insbesondere Wasser, und das reversibel dehydrierbare Material insbesondere Zeolith. Wasser ist ein besonders preiswertes und leicht verfügbares Medium.

In einer anderen Ausführungsform sind der Behälter der Geschirrspülmaschine mit Medium, und der Sorber mit reversibel dehydrierbarem Material über eine Austauschleitung mit einem Ventil zur Leitung des Mediumdampfes miteinander verbunden, und vorzugsweise sind der Behälter, der Sorber und die Leitung eine nach außen geschlossene Einheit. Dadurch kann vorteilhafterweise die Aufnahme des Mediums vom reversibel dehydrierbaren Material durch das Ventil kontrolliert gesteuert werden, und aufgrund der nach außen geschlossenen Einheit wird kein Medium verbraucht.

Zweckmäßigerweise wird die Luft aus dem Behandlungsraum der Geschirrspülmaschine über einen Auslass in Leitungen von einem Gebläse zum Medium zum Abkühlen der Luft, und zum reversibel dehydrierbaren Material zum Erwärmen der Luft, und wieder zurück über einen Einlass in den Behandlungsraum geleitet. Damit sind die beiden letzten Schritte des erfindungsgemäßen Verfahrens mit einer einfachen und zuverlässigen Vorrichtung, die im wesentlichen nur Leitungen und ein Gebläse umfasst, durchführbar.

In einer anderen Ausführungsform wird das in den Leitungen kondensierte Wasser aus der Luft in den Behandlungsraum oder in einen gesonderten Auffangbehälter geleitet. Damit kann das Kondenswasser einfach entsorgt werden.

Zweckmäßigerweise wird während des Erwärmens des reversibel dehydrierbaren Materials zur Desorption Luft aus dem Behandlungsraum der Geschirrspülmaschine zum Medium, und wieder zurück in den Behandlungsraum geleitet, wodurch sich die Luft vorzugsweise erwärmt. Damit kann vorteilhafterweise auch das im Behälter befindliche Medium zum Erwärmen der Behandlungsflüssigkeit und/oder des Behandlungsgutes eingesetzt werden.

Vorteilhafterweise wird das reversibel dehydrierbare Material zur Desorption von einem elektrischen Heizelement erwärmt.

In einer bevorzugten Ausführungsform wird die Luft aus dem Behandlungsraum der Geschirrspülmaschine über einen Auslass in Leitungen von einem Gebläse zum Medium zum vorzugsweise Erwärmen der Luft und zum reversibel dehydrierbarem Material zum Erwärmen der Luft, und wieder zurück über einen Einlass in den Behandlungsraum geleitet. Damit ist die Leitung der Luft zum Medium und zum reversibel dehydrierbaren Material mit einer einfachen und zuverlässigen Vorrichtung möglich.

Erfindungsgemäß wird die Desorption während eines Teilprogrammschrittes der Geschirrspülmaschine, z. B. "Reinigen" oder "Vorspülen", mit zu erwärmendem Behandlungsgut, beispielsweise Geschirr, und/oder Behandlungsflüssigkeit, beispielsweise Spülflotte, durchgeführt, um die zur Desorption eingesetzte Wärmeenergie wenigstens teilweise zur Erwärmung des Behandlungsgutes und/oder der Behandlungsflüssigkeit zu verwenden.

Die Erfindung wird nachstehend anhand des in Fig. 1 dargestellten Ausführungsbeispiels erläutert. Es zeigt:
- Fig. 1: einen schematisierten Querschnitt durch eine erfindungsgemäße Geschirrspülmaschine zur Durchführung des erfindungsgemäßen Verfahrens.

Die Geschirrspülmaschine 1 weist einen geschlossenen Luftkreis auf, der durch die Leitungen 6, 7 und 9 sowie den Behandlungsraum 2 mit Geschirrkörben 3, 4 führt. Im Behandlungsraum 2 befindet sich das Behandlungsgut, z. B. Geschirr (nicht dargestellt). Im oberen Bereich des Behandlungsraumes, z. B. Spülbehälters 2, befindet sich ein Auslass 5 aus dem Spülbehälter 2, in dem die Luft in die Leitung 6 einströmt, siehe Pfeil A. Im unteren Bereich des Spülbehälters 2 befindet sich ein Einlass 8, in dem die Luft aus der Leitung 9 in den Spülbehälter 2 einströmt, siehe Pfeil C. Zwischen der Leitung 6 und 9 ist die Leitung 7 mit dem Gebläse 13 angeordnet, welches die Luft in der Leitung 7 in Strömungsrichtung gemäß Pfeil B fördert. Am Ende der Leitung 6 befindet sich in der Leitung 6 ein Behälter 12, der mit einem Medium, z. B. Wasser 16 oder Eis, gefüllt ist. Dadurch ist ein Wärmeaustausch zwischen der Luft in der Leitung 6 und dem Wasser 16 oder Eis im Behälter 12 möglich. In der Leitung 9 ist ein Sorber 10 angeordnet, in dem sich reversibel dehydrierbares Material 11, z. B. Zeolith, befindet. Im Sorber 10 ist ein elektrisches Heizelement 17 vorhanden, welche das reversibel dehydrierbare Material 11 bei Bedarf zur Desorption erhitzt. Der Sorber 10 und der Behälter12 sind über eine Austauschleitung 15 miteinander verbunden, wobei in der Austauschleitung 15 ein Ventil 14 angeordnet ist, um die Verbindung zwischen dem Behälter 12 und dem Sorber 10 unterbrechen zu können.
Bei dem geschlossenen Luftsystem ist ein Austausch von verschmutzter Luft aus der Umgebung ausgeschlossen, womit eine Rückanschmutzung des behandelten Gutes verhindert wird.

Eine Geschirrspülmaschine weist bekanntlich ein Spülverfahren auf dessen Programmablauf im Allgemeinen aus wenigstens einem Teilprogrammschritt "Vorspülen", einem Teilprogrammschritt "Reinigen", wenigstens einem Teilprogrammschritt" Zwischenspülen", einem Teilprogrammschritt "Klarspülen" und einem Teilprogrammschritt "Trocknen" besteht.

Erfindungsgemäß wird in einem Teilprogrammschritt "Trocknen" mit Hilfe des Gebläses 13 Luft aus dem Spülbehälter 2 über den Einlass 5 durch die Leitungen 6, 7 und 9, und wieder zurück über den Einlass 8 in den Spülbehälter 2 geleitet. Im Teilprogrammschritt "Trocknen" befindet sich im Spülbehälter 2 nasses, zu trocknendes Geschirr mit feuchter Luft. Das Ventil 14 in der Austauschleitung 15 ist vorzugsweise geöffnet.

Das im Sorber 10 enthaltene reversibel dehydrierbare Material 11 hat eine verhältnismä-βig große Kapazität zur Feuchtigkeitsaufnahme. Wird nun der Behälter 12 mit der Sorptionskolonne 10 verbunden durch Öffnen des Ventils 14, nimmt das reversibel dehydrierbare Material 11 in kurzer Zeit eine große Menge des in dem Behälter 12 enthaltenen Wassers 16 auf, und der in dem Behälter 12 verbliebene Rest Wasser wird durch Verdunstungskälte stark abgekühlt, z. B. bis er gefriert. Das Wasser 16 oder Eis im Behälter 12 verdunstet oder sublimiert, und der Wasserdampf gelangt über die Austauschleitung 15 zum Sorber 10. Im Sorber 10 wird der Wasserdampf vom reversibel dehydrierbaren Material 11 aufgenommen. Durch die dabei auftretende Kondensationswärme erwärmt sich das reversibel dehydrierbare Material 11 und damit der Sorber 10.
Durch das Abkühlen des Behälters 12 wird ein sehr großer Temperaturunterschied zwischen der Feuchtluft und der Kondensationsfläche, die an der Innenseite der Leitung 6 entsteht, erzeugt. Die aus dem Spülbehälter 2 geleitete feuchte Luft kondensiert dadurch. Das dabei frei werdende Kondenswasser muss abgeleitet werden, z. B. in den Spülbehälter 2 oder in einen gesonderten Vorratsbehälter (nicht dargestellt). Die am Behälter 12 abgekühlte und entfeuchtete Luft wird über die Leitung 7 weiter zum Sorber 10 geleitet. Der Sorber 10 weist eine stark erhöhte Temperatur, z. B. 140°, aufgrund der auftretenden Kondensationswärme auf. Dies führt zum Erwärmen der durchgeleiteten Luft in der Leitung 9, wodurch die relative Luftfeuchtigkeit noch weiter abnimmt und das Feuchtigkeitsaufnahmevermögen der Luft stark zunimmt. Diese trockene und warme Luft wird in den Spülbehälter 2 über den Einlass 8 eingeleitet, und kann hier das zu trocknende Geschirr sowohl erwärmen als auch trocknen. Die über den Einlass 8 eingeleitete Luft nimmt im Spülraum 2 Feuchtigkeit auf, kühlt ab und wird anschließend in einem geschlossenem Kreislauf wieder über den Auslass 5 in die Leitung 6 eingeleitet.
Vorzugsweise erfolgt das Öffnen des Ventils 14 während des Teilprogrammschrittes "Trocknen", so dass das Abkühlen des Behälters 12, das Erwärmen des Sorbers 10 und das Umwälzen der Luft durch die Leitungen 6, 7 und 9 simultan erfolgt. Es kann jedoch auch bereits vor Beginn des Umwälzens der Luft das Ventil 14 geöffnet werden, so dass bereits zu Beginn des Umwälzens der Luft zum Trocknen der Behälter 12 entsprechend abgekühlt und der Sorber 10 erwärmt ist, und damit die volle Trocknungsleistung von Anfang an zur Verfügung steht. Des Weiteren kann das Ventil auch während des Umwälzens der Luft wenigstens teilweise geschlossen sein, weil aufgrund des Wärme- und Kältespeichervermögens des Behälters 12 und des Sorbers 10 keine zusätzliche Kühlung oder Erwärmung erforderlich ist.
Während anderer Teilprogrammschritte, die keine Trocknung erfordern, bleibt das Ventil 14 normalerweise geschlossen, weil dadurch eine unnötige Erwärmung oder Abkühlung des Behälters 12 oder Sorbers 10 erreicht würde.

Das reversibel dehydrierbare Material 11 im Sorber 10 muss zur Desorption auf sehr hohe Temperaturen erhitzt werden, was mit dem elektrischen Heizelement 17 bewerkstelligt wird. Dabei tritt die gespeicherte Flüssigkeit als heißer Wasserdampf aus, der über die Austauschleitung 15 bei geöffnetem Ventil 14 zum Behälter 12 gelangt, welcher als Verflüssiger fungiert, weil der heiße Wasserdampf im Behälter 12 kondensiert. Durch die Kondensationswärme werden der Behälter 12 und das Wasser 16 erwärmt. Der Sorber 10 wird vom elektrischen Heizelement auf hohe Temperaturen, z. B. 200° - 300°, erhitzt. Erfindungsgemäß wird die zur Desorption eingesetzte Wärmeenergie wenigstens teilweise zur Erwärmung der Spülflotte und/oder des Geschirrs in einem Teilprogrammschritt mit zu erwärmender Spülflotte oder bereits erwärmter Spülflotte, z. B. "Reinigen" oder "Vorspülen", genutzt. Hierzu wird vorzugsweise während der Desorption des Sorbers 10 das Gebläse 13 eingeschaltet, und die Luft aus dem Spülbehälter 2 durch die Leitungen 6, 7 und 9 entsprechend der Pfeile A, B und C umgewälzt. Hierbei erwärmt sich die Luft am Behälter 12 und insbesondere am Sorber 10. Vorzugsweise wird das Gebläse 13 erst dann eingeschaltet, wenn die Temperatur im Behälter 12 höher ist als im Spülbehälter 2. Es ist auch möglich, dass während der Desorptionsphase die Luft über eine Bypassleitung (nicht dargestellt) um den Behälter 12 so lange herumgeleitet wird, bis die Temperatur im Behälter 12 höher ist als im Spülbehälter 2. Die Erwärmung der Luft im Behälter 12 und insbesondere im Sorber 10 reicht weitgehend aus, um die Spülflotte und/oder das Geschirr ausreichend zu erwärmen. Damit kann eine weitere Heizung weitgehend entfallen, und die zur Desorption eingesetzte Energie kann bis auf die geringe Energie, die zur Überwindung der Bindungskräfte zwischen Wasser und reversibel dehydrierbarem Material benötigt wird, nahezu vollständig zur Erwärmung der Spülflotte und/oder des Geschirrs genutzt. Damit kann auf eine weitere Heizung weitgehend verzichtet werden. Weiterhin ist neben der Energieeinsparung auch eine effiziente Reinigung des Spülgutes gewährleistet. Vorteilhafterweise kann dadurch auch Spülgut mit geringem Wärmeinhalt, z. B. Kunststoffteile, wirksam getrocknet werden, weil keine Erwärmung in dem Teilprogrammschritt, der dem Teilprogrammschritt "Trocknen" vorargeht, erforderlich ist. Die schnelle Trocknung ermöglicht auch ein stark reduziertes Keimwachstum, oder gar ein völliges Unterbinden des Keimwachstums, was sich vorteilhaft auf die hygienischen Verhältnisse am gereinigten Geschirr auswirkt.

Mit der vorliegenden Erfindung ist eine Geschirrspülmaschine bereitgestellt, mit der es möglich ist, unter wirtschaftlichen Gesichtspunkten das im Spülbehälter befindliche Spülgut effizient zu reinigen und zu trocknen, sowie den damit verbundenen Energieaufwand so gering wie möglich zu halten.

## Patentansprüche

1. Spülverfahren einer Geschirrspülmaschine (1), wobei dessen Programmablauf in einem Teilprogrammschritt "Trocknen"
- ein Medium (16) in einem Behälter (12) verdampft und/oder sublimiert, wodurch sich das Medium (16) abkühlt,
- der im Behälter (12) erzeugte Mediumdampf von reversibel dehydrierbarem Material (11) in einem Sorber (10) aufgenommen wird, und dadurch das reversibel dehydrierbare Material (11) erwärmt wird,
- Luft aus einem Behandlungsraum (2) der Geschirrspülmaschine (1) zum abgekühltem Medium (16) geleitet wird, wodurch die Luft abkühlt, um die Luft durch Kondensation der enthaltenen Feuchtigkeit zu entfeuchten,
- die abgekühlte und entfeuchtete Luft am reversibel dehydrierbaren Material (11) des Sorbers (10) erwärmt und wieder zurück in den Behandlungsraum (2) geleitet wird;
und wobei während eines Teilprogrammschrittes, insbesondere "Reinigen" oder "Vorspülen", mit zu erwärmendem Behandlungsgut, insbesondere Geschirr, und/oder Behandlungsflüssigket
- das reversibel dehydrierbare Material (11) des Sorbers (10) zur Desorption erwärmt wird,
- der aus der Desorption des reversibel dehydrierbaren Materials (11) freigesetzte Mediumdampf im Behälter (12) kondensiert, wodurch sich das Medium (16) erwärmt,
- während des Erwärmens des reversibel dehydrierbaren Materials (11) zur Desorption Luft aus dem Behandlungsraum (2) der Geschirrspülmaschine (1) zum erwärmten reversibel dehydrierbaren Material (11) und wieder zurück in den Behandlungsraum (2) geleitet wird; und sich die Luft dadurch erwärmt,
- und somit die zur Desorption eingesetzte Wärmeenergie wenigstens teilweise zur Erwärmung des Behandlungsgutes und/oder der Behandlungsflüssigkeit verwendet wird.

2. Spülverfahren nach Anspruch 1,
**dadurch gekennzeichnet, dass**
das Medium (16) insbesondere Wasser und das reversibel dehydrierbare Material (11) insbesondere Zeolith ist.

3. Spülverfahren nach Anspruch 1 oder 2,
**dadurch gekennzeichnet, dass**
der Behälter (12) mit Medium (16), und der Sorber (10) mit reversibel dehydrierbarem Material (11) über eine Austauschleitung (15) mit einem Ventil (14) zur Leitung des Mediumdampfes miteinander verbunden sind, und vorzugsweise der Behälter (12), der Sorber (10) und die Leitung (15) eine nach außen geschlossene Einheit sind.

4. Spülverfahren nach einem der vorhergehenden Ansprüche,
**dadurch gekennzeichnet, dass**
die Luft aus dem Behandlungsraum (2) der Geschirrspülmaschine (1) über einen Auslass (5) in Leitungen (6, 7, 9) von einem Gebläse (13) zum Medium (16) zum Abkühlen der Luft, und zum reversibel dehydrierbaren Material (11) zum Erwärmen der Luft, und wieder zurück über einen Einlass (8) in den Behandlungsraum (2) geleitet wird.

5. Spülverfahren nach Anspruch 4,
**dadurch gekennzeichnet, dass**
das in den Leitungen (6, 7, 9) kondensierte Wasser aus der Luft in den Behandlungsraum (2) der Geschirrspülmaschine (1) oder in einen gesonderten Auffangbehälter geleitet wird.

6. Spülverfahren nach einem der Ansprüche 1 bis 5,
**dadurch gekennzeichnet, dass**
während des Erwärmens des reversibel dehydrierbaren Materials (11) zur Desorption Luft aus dem Behandlungsraum (2) der Geschirrspülmaschine (1) zum Medium (16), und wieder zurück in den Behandlungsraum (2) geleitet wird, wodurch sich die Luft vorzugsweise erwärmt.

7. Spülverfahren nach Anspruch 1 bis 6, **dadurch gekennzeichnet, dass** während des Erwärmens des reversibel dehydrierbaren Materials (11) zur Desorption das reversibel dehydrierbare Material (11) von einem elektrischen Heizelement (17) erwärmt wird.

8. Spülverfahren nach einem der vorhergehenden Ansprüche,
**dadurch gekennzeichnet, dass**
während des Erwärmens des reversibel dehydrierbaren Materials (11) zur Desorption Luft aus dem Behandlungsraum (2) der Geschirrspülmaschine (1) über einen Auslass (5) in Leitungen (6, 7, 9) von einem Gebläse (13) zum Medium (16) zum vorzugsweise Erwärmen der Luft, und zum reversibel dehydrierbaren Material (11) zum Erwärmen der Luft, und wieder zurück über einen Einlass (8) in den Behandlungsraum (2) geleitet wird.

9. Geschirrspülmaschine (1), insbesondere zur Durchführung eines Verfahrens nach einem der vorhergehenden Ansprüche, umfassend
- einen Behälter (12), in dem in einem Teilprogrammschritt "Trocknen" ein Medium (16) verdampft und/oder sublimiert, wodurch sich das Medium (16) abkühlt,
- einen Sorber (10), in dem der im Behälter (12) erzeugte Mediumdampf von reversibel dehydrierbarem Material (11) während des Teilprogrammschritts "Trocknen" aufnehmbar ist, und dadurch das reversibel dehydrierbare Material (11) erwärmt ist,
- einen Behandlungsraum (2), aus dem während des Teilprogrammschritts "Trocknen" Luft zum Behälter (12) mit dem abgekühlten Medium leitbar ist, wodurch die Luft abkühlt, um die Luft durch Kondensation der enthaltenen Feuchtigkeit zu entfeuchten, und wobei die abgekühlte und entfeuchtete Luft am reversibel dehydrierbaren Material (11) des Sorbers (10) erwärmt und wieder zurück in den Behandlungsraum (2) leitbar ist; und
- ein elektrisches Heizelement (17), mit dem während eines Teilprogrammschrittes, insbesondere "Reinigen" oder "Vorspülen", mit zu erwärmendem Behandlungsgut, insbesondere Geschirr, und/oder Behandlungsflüssigkeit das reversibel dehydrierbare Material (11) zur Desorption erwärmbar ist, wobei der aus der Desorption des reversibel dehydrierbaren Materials (11) freigesetzte Mediumdampf im Behälter (12) kondensiert und sich dadurch das Medium (16) erwärmt, und wobei während des Erwärmens des reversibel dehydrierbaren Materials (11) zur Desorption Luft aus dem Behandlungsraum (2) der Geschirrspülmaschine (1) zum erwärmten reversibel dehydrierbaren Material (11) und wieder zurück in den Behandlungsraum (2) leitbar ist, und sich dadurch die Luft erwärmt, und somit die zur Desorption eingesetzte Wärmeenergie wenigstens teilweise zur Erwärmung des Behandlungsgutes und/oder der Behandlungsflüssigkeit verwendet ist.

## Claims

1. Rinsing method of a dishwasher (1), wherein the program sequence thereof in a part program step of 'drying'
- evaporates and/or sublimates a medium (16) in a container (12) whereby the medium (16) cools down,
- the medium steam generated in the container (12) is taken up by reversibly dehydratable material (11) in an adsorber (10) and the reversibly dehydratable material (11) is thereby heated,
- air is conducted from a treatment chamber (2) of the dishwasher (1) to the cooled medium (16), whereby the air cools down so as to dehumidify the air through condensation of the entrained moisture,
- the cooled and dehumidified air is heated at the reversibly dehydratable material (11) of the adsorber (10) and conducted back again to the treatment chamber (2);
and wherein during a part program step, particularly of 'cleaning' or 'pre-rinsing', with articles to be treated, particularly dishes, and/or treatment liquid
- the reversibly dehydratable material (11) of the adsorber (10) is heated for desorption,
- the medium steam liberated from the desorption of the reversibly dehydratable material (11) condenses in the container (12), whereby the medium (16) heats up,
- during the heating of the reversibly dehydratable material (11) for the desorption, air is conducted from the treatment chamber (2) of the dishwasher (1) to the heated reversibly dehydratable material (11) and back again into the treatment chamber (2) and the air thereby heats up and
- the heat energy thus used for the desorption is used at least in part for heating the articles to be treated and/or the treatment liquid.

2. Rinsing method according to claim 1, **characterised in that** the medium (16) is, in particular, water and the reversibly dehydratable material (11) is, in particular zeolite.

3. Rinsing method according to claim 1 or 2, **characterised in that** the container (12) with medium (16) and the adsorber (10) with reversibly dehydratable material (11) are connected together by way of an exchange duct (15) with a valve (14) for conducting the medium steam and the container (12), adsorber (10) and duct (15) are preferably an outwardly closed unit.

4. Rinsing method according to any one of the preceding claims, **characterised in that** the air is conducted from the treatment chamber (2) of the dishwasher (1) via an outlet (5) in ducts (6, 7, 9) by a fan (13) to the medium (16) for cooling of the air, and to the reversibly dehydratable material (11) for heating the air and back again via an inlet (8) to the treatment chamber (2).

5. Rinsing method according to claim 4, **characterised in that** condensed water from the air is conducted in the ducts (6, 7, 9) to the treatment chamber (2) of the dishwasher (1) or to a separate collecting container.

6. Rinsing method according to any one of claims 1 to 5, **characterised in that** during heating of the reversibly dehydratable material (11) for the desorption, air is conducted from the treatment chamber (2) of the dishwasher (1) to the medium (16) and back again to the treatment chamber (2), whereby the air is preferably heated.

7. Rinsing method according to claims 1 to 6, **characterised in that** during heating of the reversibly dehydratable material (11) for the desorption the reversibly dehydratable material (11) is heated by an electric heating element (17).

8. Rinsing method according to any one of the preceding claims, **characterised in that** during the heating of the reversibly dehydratable material (11) for the desorption, air is conducted from the treatment chamber (2) of the dishwasher (1) via an outlet (5) in ducts (6, 7, 9) by a fan (13) to the medium (16) for preferred heating of the air, and to the reversibly dehydratable material (11) for heating the air and back again via an inlet (8) to the treatment chamber (2).

9. Dishwasher (1), particularly for performance of a method according to any one of the preceding claims, comprising
- a container (12), in which in a part program step of'drying' a medium (16) is evaporated and/or sublimated, whereby the medium (16) cools down,
- an adsorber (10), in which the medium steam generated in the container (12) can be taken up by reversibly dehydratable material (11) during the part program step of 'drying' and the reversibly dehydratable material (11) is thereby heated.
- a treatment chamber (2), from which during the part program step of 'drying' air can be conducted to the container (12) with the cooled medium, whereby the air cools down in order to dehumidify the air through condensation of the entrained moisture, and wherein the cooled and dehumidified air is heated at the reversibly dehydratable material (11) of the adsorber (10) and can be conducted back again to the treatment chamber (2); and
- an electric heating element (17) by which during a part program step, particularly of 'cleaning' or 'pre-rinsing', with articles, which are for treatment, to be heated, particularly dishes, and/or treatment liquid the reversibly dehydratable material (11) is heatable for the desorption, wherein the medium steam liberated from the desorption of the reversible dehydratable material (11) condenses in the container (12) and the medium (16) thereby heats up, and wherein, during the heating of the reversibly dehydratable material (11) for the desorption air can be conducted out of the treatment chamber (2) of the dishwasher (1) to the heated reversibly dehydratable material (11) and back again to the treatment chamber (2) and the air thereby heats up, and thus the heat energy used for the desorption is used at least partly for heating the articles to be treated and/or the treatment liquid.

## Revendications

1. Procédé de lavage d'un lave-vaisselle (1), au cours du déroulement des programmes duquel, dans une étape de programme partiel « séchage »,
- un milieu (16) dans un réservoir (12) s'évapore et/ou sesublime, sur quoi le milieu (16) se refroidit,
- la vapeur de milieu générée dans le réservoir (12) est absorbée par un matériau réversiblement déshydrogénable (11) dans un dispositif de sorption (10) et le matériau réversiblement déshydrogénable (11) est ainsi échauffé,
- de l'air en provenance d'une chambre de traitement (2) du lave-vaisselle (1) est guidé vers le milieu refroidi (16), sur quoi l'air refroidit afin de déshumidifier l'air par condensation de l'humidité contenue,
- l'air refroidi et déshumidifié est échauffé sur le matériau réversiblement déshydrogénable (11) du dispositif de sorption (10) et est de nouveau guidé en retour dans la chambre de traitement (2) ;
et pendant une étape de programme partiel, notamment « nettoyage » ou « prélavage », avec un produit à traiter à échauffer, notamment de la vaisselle, et/ou un liquide de traitement,
- le matériau réversiblement déshydrogénable (11) du dispositif de sorption (10) est échauffé pour la désorption,
- la vapeur de milieu libérée par la désorption du matériau réversiblement déshydrogénable (11) se condense dans le réservoir (12), sur quoi le milieu (16) s'échauffe,
- pendant l'échauffement du matériau réversiblement déshydrogénable (11) pour la désorption, l'air en provenance de la chambre de traitement (2) du lave-vaisselle (1) est guidé vers le matériau réversiblement déshydrogénable (11) échauffé et est de nouveau guidé en retour dans la chambre de traitement (2) et l'air s'échauffe de cette manière,
- et l'énergie thermique utilisée pour la désorption est donc utilisée au moins en partie pour échauffer le produit à traiter et/ou le liquide de traitement.

2. Procédé de lavage selon la revendication 1,
**caractérisé en ce que**
le milieu (16) est notamment de l'eau et **en ce que** le matériau réversiblement déshydrogénable (11) est notamment du zéolithe.

3. Procédé de lavage selon la revendication 1 ou 2,
**caractérisé en ce que**
le réservoir (12) contenant du milieu (16) et le dispositif de sorption (10) contenant du matériau réversiblement déshydrogénable (11) sont reliés entre eux par l'intermédiaire d'une conduite d'échange (15) munie d'une soupape (14) pour guider la vapeur du milieu, et **en ce que** de préférence le réservoir (12), le dispositif de sorption (10) et la conduite (15) sont une unité fermée vers l'extérieur.

4. Procédé de lavage selon l'une quelconque des revendications précédentes,
**caractérisé en ce que**
l'air en provenance de la chambre de traitement (2) du lave-vaisselle (1) est guidé, par l'intermédiaire d'une sortie (5), dans des conduites (6, 7, 9) par un ventilateur (13) vers le milieu (16) pour refroidir l'air et vers le matériau réversiblement déshydrogénable (11) pour échauffer l'air, et est guidé de nouveau en retour dans la chambre de traitement (2) par l'intermédiaire d'une entrée (8).

5. Procédé de lavage selon la revendication 4,
**caractérisé en ce que**
l'eau condensée dans les conduites (6, 7, 8) à partir de l'air est guidée dans la chambre de traitement (2) du lave-vaisselle (1) ou dans un réservoir collecteur à part.

6. Procédé de lavage selon l'une quelconque des revendications 1 à 5,
**caractérisé en ce que**
pendant l'échauffement du matériau réversiblement déshydrogénable (11) pour la désorption, de l'air est guidé hors de la chambre de traitement (2) du lave-vaisselle (1) vers le milieu (16) et est de nouveau guidé en retour dans la chambre de traitement (2), sur quoi l'air s'échauffe de préférence.

7. Procédé de lavage selon l'une quelconque des revendications 1 à 6, **caractérisé en ce que** pendant l'échauffement du matériau réversiblement déshydrogénable (11) pour la désorption, le matériau réversiblement déshydrogénable (11) est échauffé par un élément de chauffage électrique (17).

8. Procédé de lavage selon l'une quelconque des revendications précédentes,
**caractérisé en ce que**
pendant l'échauffement du matériau réversiblement déshydrogénable (11) pour la désorption, de l'air en provenance de la chambre de traitement (2) du lave-vaisselle (1) est guidé, par l'intermédiaire d'une sortie (5), dans des conduites (6, 7, 8) par un ventilateur (13) vers le milieu (16) pour l'échauffement de préférence de l'air et vers le matériau réversiblement déshydrogénable (11) pour échauffer l'air, et est de nouveau guidé en retour dans la chambre de traitement (2) par l'intermédiaire d'une entrée (8).

9. Lave-vaisselle (1), notamment pour la réalisation d'un procédé selon l'une quelconque des revendications précédentes, comprenant
- un réservoir (12) dans lequel, dans une étape de programme partiel « séchage » un milieu (16) s'évapore et/ou se sublime, sur quoi le milieu (16) se refroidit,
- un dispositif de sorption (10) dans lequel la vapeur de milieu générée dans le réservoir (12) peut être absorbée par un matériau réversiblement déshydrogénable (11) pendant l'étape de programme partiel « séchage », et dans lequel le matériau réversiblement déshydrogénable (11) est donc échauffé,
- une chambre de traitement (2) hors de laquelle, pendant l'étape de programme partiel « séchage », de l'air peut être guidé vers le réservoir (12) avec le milieu refroidi, sur quoi l'air se refroidit afin de déshumidifier l'air par condensation de l'humidité contenue, et l'air refroidi et déshumidifié étant échauffé sur le matériau réversiblement déshydrogénable (11) du dispositif de sorption (10) et pouvant être de nouveau guidé en retour dans la chambre de traitement (2) ; et
- un élément de chauffage électrique (17), au moyen duquel, pendant une étape de programme partiel, notamment « nettoyage » ou « prélavage », avec du produit à traiter à échauffer, notamment de la vaisselle, et/ou du liquide de traitement, le matériau réversiblement déshydrogénable (11) peut être échauffé pour la désorption, la vapeur de milieu libérée par la désorption du matériau réversiblement déshydrogénable (11) se condensant dans le réservoir (12) et le milieu (16) étant ainsi échauffé, et pendant l'échauffement du matériau réversiblement déshydrogénable pour la désorption, de l'air en provenance de la chambre de traitement (2) du lave-vaisselle (1) pouvant être guidé vers le matériau réversiblement déshydrogénable (11) échauffé et pouvant être de nouveau guidé en retour dans la chambre de traitement (2) et l'air s'échauffant de cette manière, et l'énergie thermique utilisée pour la désorption étant donc utilisée au moins en partie pour échauffer le produit à traiter et/ou le liquide de traitement.
